# EUROPÄISCHE PATENTANMELDUNG

(11) **EP 4 696 846 A1**
(43) Veröffentlichungstag der Anmeldung: **18.02.2026**
(21) Anmeldenummer: 25195306.3
(22) Anmeldetag: 12.08.2025
(51) Int. Cl.: E04B 7/02, E04B 7/22, E04D 13/04, E04D 3/35, E04D 3/38

(54) **DACHMODUL FÜR EIN SCHRÄGDACH EINES GEBÄUDES UND MODULARES DACH EINES GEBÄUDES**

(30) Priorität: 12.08.2024 DE 102024122961
(71) Anmelder: WMM Innovation AG, 6645 Brione sopra Minusio (CH)
(72) Erfinder: Waltl, Tobias, 87719 Mindelheim (DE)
(74) Vertreter: Keller Schneider Patentanwaltsgesellschaft mbH

(57) **Zusammenfassung**

Die Erfindung betrifft ein Dachmodul (100) für ein Schrägdach (210a) eines modularen Gebäudes (200), insbesondere Ziegelgebäudes (200a). Das Dachmodul (100) weist einen zumindest im Wesentlichen plattenförmigen und quadratischen als Teil eines Dachs vorgefertigten Dachkörper (110) mit zwei Längsseiten (L) und zwei Querseiten (Q) auf, wobei der Dachkörper (110) mehrere im Schichtaufbau, insbesondere übereinander, angeordnete Funktionsschichten (112, 114, 115) aufweist. Der Dachkörper (110) weist eine äußere Dachschicht (112) aus Dachziegeln (112a) auf, wobei zumindest an einer der Seiten, insbesondere an einer Längsseite (L), unter den Ziegeln (112a) eine Wasserführung (113) angeordnet ist. Der Dachkörper (110) ist gemeinsam mit der äußeren Dachschicht (112) anhebbar und als modulares Dach (210), insbesondere Schrägdach (210a), auf ein modulares Gebäude (200) setzbar.

Ferner betrifft die Erfindung ein modulares Dach (210) mit entsprechenden Dachmodulen (100).

## Beschreibung

### Technisches Gebiet

Die Erfindung betrifft ein Dachmodul für ein Schrägdach, insbesondere Pultdach oder Satteldach eines Gebäudes, insbesondere Ziegelgebäudes. Ferner betrifft die Erfindung ein modulares Dach, insbesondere Schrägdach, eines Gebäudes.

### Stand der Technik

Im Stand der Technik sind bereits mehrfache Versuche unternommen worden, durch Entwerfen geeigneter Module das Errichten eines modularen Gebäudes zu ermöglichen.

Beispielsweise ist aus der DE 197 366 70 A1 ein Fertighaus bekannt, das aus mehreren plattenartigen Fertigelementen aus Beton oder Ziegeln besteht. Dabei ist bei dem Fertighaus als unterste Bodenplatte ein statisch tragendes Fertigelement aus Beton vorgesehen, dessen in das Innere des Hauses weisende Oberseite in glattem Sichtbeton ausgebildet ist. In der DE 197 366 70 A1 werden Wand- oder Bodenfertigelemente als Module verwendet. Auf die Wandelemente wird dann ein ebenfalls aus einer Betonplatte gebildetes Dachelement direkt aufgesetzt.

Die Lehre der DE 10 2008 023 304 A betrifft aus Containerzellen ausgebildete modulare Containergebäude. Dabei sind die einzelnen Baumodule hier einzelne Containerzellen, die als industriell vorgefertigte kreissektorförmige Module ausgebildet sind. Das modulare Gebäude der DE 10 2008 023 304 A ist mehrstöckig ausgebildet. Nach Vollendung des obersten Geschosses werden vorgefertigte mit Solarzellen bestückte Leichtbau-Dachelemente aufgesetzt. Die Dachelemente sind als Flachdachelemente ausgebildet und weisen keine Dachziegel auf.

Weiterhin sind aus der DE 10 2021 102 131 B3 der Anmelderin Baukonstruktionsmodule, insbesondere Raummodule, für ein modulares Gebäude, insbesondere einen Ziegelmodulbau bekannt. Dort wird ein aus Ziegeln ausgebildetes Baukonstruktionsmodul beschrieben. Allerdings liefert die DE 10 2021 102 131 B3 keine Lösung für eine modulare Ausbildung des Dachs.

Die aus dem Stand der Technik bekannten Lösungen bieten keinen überzeugenden Ansatz für modulare Dächer. Zwar weisen die bekannten Flachdächer geringe Anschaffungskosten auf, allerdings sind insbesondere gedeckte Schrägdächer deutlich langlebiger und hochwertiger als derartige Flachdächer. Zudem sind Flachdächer in vielen Bebauungsplänen ausgeschlossen. Es wäre daher wünschenswert, auch für insbesondere gedeckte Schrägdächer modulare Dachmodule zu schaffen. Dies scheitert in der Praxis bisher daran, dass insbesondere bei Modulübergängen zwischen zwei angrenzenden Dachmodulen undichte Stellen auftreten.

### Darstellung der Erfindung

Der Erfindung liegt daher die Aufgabe zugrunde, ein Dachmodul anzugeben, das die Probleme und Nachteile des Standes der Technik ausräumt. Insbesondere ist es Aufgabe der vorliegenden Erfindung, ein Dachmodul für ein Schrägdach eines modularen Gebäudes anzugeben. Weiterhin ist es Aufgabe der vorliegenden Erfindung, ein modulares Dach anzugeben, das ebenfalls die Nachteile des Standes der Technik ausräumt.

Diese Aufgaben werden durch die Gegenstände der unabhängigen Ansprüche gelöst. Weitere mögliche Ausgestaltungen der Erfindung sind insbesondere in den abhängigen Ansprüchen angegeben.

Die erfindungsgemäße Lösung besteht insbesondere darin, ein Dachmodul für ein Schrägdach eines insbesondere modularen Gebäudes, insbesondere Ziegelgebäudes, anzugeben. Das Dachmodul weist einen zumindest im Wesentlichen plattenförmigen und quadratischen als Abschnitt eines Dachs vorgefertigten Dachkörper auf. Der Dachkörper weist vorzugsweise zwei Längsseiten und zwei Querseiten auf. Weiterhin weist der Dachkörper vorzugsweise mehrere im Schichtaufbau, insbesondere übereinander, angeordnete Funktionsschichten auf. Der Dachkörper weist hierbei eine äußere Dachschicht aus Ziegeln auf. Zumindest an einer der Seiten des vorgefertigten Dachkörpers, insbesondere an einer Längsseite, unter den Ziegeln, ist eine Wasserführung angeordnet. Der Dachkörper ist gemeinsam mit der äußeren Dachschicht anhebbar und als Dachabschnitt, insbesondere Schrägdach, auf ein Gebäude setzbar.

Das Dachmodul ist als ein modularer Teil eines Schrägdachs eines modularen Gebäudes ausgebildet. Das Dachmodul ist insbesondere vollständig als Modul vorfertigbar ausgebildet. Dabei liegt das Dachmodul dann in Form eines vorgefertigten Dachkörpers vor, der eine äußere Dachschicht aus Dachziegeln aufweist, also gedeckt ist. Bei dem Dachmodul bzw. Dachkörper handelt es sich also um einen funktionsfähigen Dachabschnitt eines modularen Dachs.

Der gedeckte Dachkörper ist als solches als Modul anhebbar und auf ein modulares Gebäude setzbar. Dabei wird unter Anheben ein freischwebendes oder mitschwebendes Heben des Dachmoduls bzw. des Dachkörpers, zumindest in vertikaler Richtung, verstanden. Das Anheben dient zumindest dazu, einen am Boden liegenden vorgefertigten Dachkörper als Teil eines Dachs, insbesondere Schrägdachs, auf ein modulares Gebäude zu setzen.

Das Anheben erfolgt vorzugsweise mittels Hebezeug. Das Dachmodul bzw. der Dachkörper ist also mittels eines Hebezeugs anhebbar ausgebildet. Das Dachmodul kann hierzu beispielsweise Aufhängeelemente aufweisen, an denen das Hebezeug befestigbar ist.

Bei einem zum Anheben verwendbaren Hebezeug handelt es sich allgemein um ein Gerät zum Heben und Bewegen von Lasten. Dabei wird die Last nicht fest geführt, sondern vorzugsweise freischwebend oder mitschwebend gehoben. Insbesondere kann es sich bei dem Hebezeug um einen Kran handeln.

Bei dem Gebäude handelt es sich vorzugsweise um ein modulares Gebäude, also um ein Gebäude, das zumindest im Wesentlichen vollständig aus vorproduzierten Bauelementen, den Modulen, zusammengesetzt wird. Dabei ist das Dachmodul eines dieser Module. Die Module werden beispielsweise in einer Fabrik oder einem Produktionszentrum hergestellt, d.h. vorgefertigt und dann zur Baustelle transportiert, wo sie zu einem fertigen Gebäude montiert werden.

Als ein Ziegelgebäude wird ein Gebäude verstanden, bei dem zumindest einige der Wände, vorzugsweise alle Wände aus Ziegeln, also aus einem Ziegelverband bzw. Ziegelmauermerk ausgebildet sind. Ziegelmauerwerke sind schadstofffrei und schaffen ein gutes Raumklima.

Insbesondere besitzen Ziegel im Gegensatz zu anderen Baustoffen wie Holz, Stahl oder Beton sehr gute physikalische Eigenschaften zur Wärmespeicherung. Daher kann ein Ziegelbau dabei helfen, das Raumklima ganzjährig zu regulieren und gleichzeitig Energie zu sparen. Gemauerte Gebäude gelten insgesamt als hochwertiger als solche mit beispielsweise Containerwänden oder Betonmauern. Dies gilt übertragen auch für gedeckte Dächer. So gelten mit Dachziegeln gedeckte Dächer als hochwertiger als Flachdächer. So kann das Ziegelmauerwerk in Verbindung mit einem gedeckten Dach eine geeignete Basis für ein hochwertiges Gebäude schaffen.

Als Schrägdach wird allgemein ein Dach bezeichnet, das vorzugsweise einen Neigungswinkel von mindestens 5°, vorzugsweise 10° bis 70° aufweist. Insbesondere kann es sich bei dem Schrägdach um ein Pultdach oder Satteldach handeln. Bei einem Satteldach sind vorzugsweise auf beiden Dachhälften mehrere Dachmodule nebeneinander anordenbar bzw. angeordnet.

Bei dem Dachmodul handelt es sich um ein, insbesondere vollständig, vorgefertigtes Modul. Das bedeutet, dass das Modul auf ein Gebäude aufsetzbar ist und dort unmittelbar als funktionsfähiger Abschnitt eines Dachs fungiert. An dem Modul müssen also auf dem Dach keine weitreichenden Änderungen, wie beispielsweise Bedeckung des Moduls mit Dachziegeln, mehr vorgenommen werden. Es ist selbstverständlich, dass auf dem Dach jedoch noch einzelne kleinere Arbeitsschritte am Modul durchgeführt werden. Beispielsweise wird das Modul am Gebäude, insbesondere an der Firstpfette und der Fußpfette, befestigt. Auch wird beispielsweise eine Dampfbremse an einem unteren Bereich, beispielsweise ebenfalls an der Fußpfette, befestigt. Das Modul ist grundsätzlich nicht auf die Verwendung bei einem Pfettendach beschränkt. Selbstverständlich ist die erfindungsgemäße Lehre auch auf ein Sparrendach übertragbar.

Bei dem vorgefertigten Dachmodul handelt es sich folglich auch um ein bereits mit Dachziegeln gedecktes Modul. Die Bedeckung des Dachmoduls bzw. des Dachkörpers erfolgt hierbei insbesondere bei auf dem Boden angeordneten Dachmodulen. Da Arbeiten auf dem Dach mit erheblichen Risiken verbunden sind, kann durch die Vorinstallation der Dachziegel am Boden das Unfallrisiko reduziert werden. Auch sind Arbeiten am Boden allgemein komfortabler und ergonomischer als auf einem schrägen Dach. Dies führt zu einer besseren Arbeitsqualität und reduziert die körperliche Belastung der Arbeiter. Zusätzlich lässt sich durch die vorgefertigt gedeckten Dachmodule Zeit und Planungsarbeit einsparen. Die Module können schneller montiert werden, was die Gesamtbauzeit verkürzt. Zudem kann am Boden, insbesondere in geschützten Fabrikhallen, wetterunabhängig gearbeitet werden, was zu einer höheren Planbarkeit und Zuverlässigkeit des Bauprozesses führt. Auch ist am Boden eine gründlichere Qualitätskontrolle möglich. So können Mängel leichter identifiziert und behoben werden, bevor das Modul auf das Dach gehoben wird. Zudem lassen sich Maschinen und Werkzeugen am Boden oft einfacher und effizienter einsetzen, was zu einer höheren Produktivität führt.

Insgesamt führen die vorgefertigten Dachmodule zu einer sichereren, effizienteren und qualitativ hochwertigeren Bauweise.

Die Dachziegel sind nicht auf ein bestimmtes Material beschränkt. Insbesondere sind die Dachziegel nicht auf ein Keramikmaterial beschränkt. Da die Dachziegel vorzugsweise schneidbar ausgebildet sind, sind diese vorzugsweise aus einem anderen Material als Keramik hergestellt.

Die Dachziegel sind vorzugsweise in Querrichtung und Längsrichtung des Dachmoduls überlappend angeordnet und bilden als Dachziegeldeckung einen Teil der Dachentwässerung. Die Überlappung ist notwendig, um eine effektive Abdichtung gegen Witterungseinflüsse zu gewährleisten. Die Überlappung sorgt dafür, dass Regenwasser, Schnee und Wind nicht durch die Fugen zwischen den Dachziegeln eindringen können. So gewährleistet die Überlappung, dass Wasser von den oberen Dachziegeln über die unteren Dachziegel, beispielsweise in eine Regenrinne, abfließt, ohne in die darunterliegenden Schichten des Dachs zu gelangen. Dies verhindert Leckagen und Wasserschäden an der Dachkonstruktion und im Inneren des Gebäudes. Auch sind überlappende Dachziegel stabiler und widerstandsfähiger gegen starken Wind. Sie bieten eine strukturierte Oberfläche, die Windkräfte besser ableitet und verhindert, dass einzelne Dachziegel weggeweht werden. Die Überlappung hilft auch, Schnee und Eis zu blockieren, die sich sonst in den Fugen ansammeln und schmelzen könnten, was zu Wassereintritt führen würde.

Die Überlappung stellt jedoch in der Praxis bei Dachmodulen ein Problem dar. So muss bei vorgefertigten Dachmodulen eine präzise und ausreichende Überlappung der Ziegel gewährleistet werden, um sicherzustellen, dass beim Zusammenfügen der Module auf dem Dach eine nahtlose Abdichtung erreicht wird. Jede Ungenauigkeit kann hier zu Leckagen führen. Problematisch ist hier also insbesondere der Übergang von einem Dachmodul zu einem angrenzenden Dachmodul. Ist dort die Überlappung zu unpräzise oder zu kurz, führt dies zu Leckage. Ist dort die Überlappung zu hoch, lässt sich ein angrenzendes Dachmodul nicht mehr neben das Dachmodul setzen.

In der Praxis wurden daher Dachmodule ohne Dachziegel verwendet. Die Dachmodule wurden also erst nach dem Aufsetzen auf das Gebäude gedeckt, also mit Dachziegeln versehen.

Erfindungsgemäß ist nun vorgesehen, dass an den kritischen Übergangsbereichen, also an einer Seite, insbesondere einer Längsseite, des Dachmoduls, an der ein angrenzendes Dachmodul angeordnet wird, eine Wasserführung unterhalb der Dachziegel angeordnet ist. Hierdurch lässt sich eine aus Dachziegeln und Wasserführungen zusammengesetzte Wassersperre ausbilden, die gewährleistet, dass es nicht zur Leckage kommt.

Durch die Wasserführung ist es nun möglich, auch bereits gedeckte Dachmodule zu verwenden, da eine nicht ausreichende Überlappung zwischen angrenzender Dachziegel durch die Wasserführung ausgeglichen wird.

Das Dachmodul bzw. der Dachkörper ist insbesondere auf Fürstpfette und Fußpfette des modularen Gebäudes setzbar. Dabei erstreckt sich der Dachkörper in Längsrichtung von der Fußfürstpfette zur Fußpfette. Der Dachkörper erstreckt sich allgemeiner insbesondere vom Fürst des Dachs zur Traufe. Dabei werden die Dachmodule mit ihrer Längsseite in eine Richtung ausgerichtet, die sich von Fürst zur Traufe erstreckt.

Das Dachmodul ist mit seiner Längsseite an die Längsseite eines weiteren angrenzenden Dachmoduls auf dem Dach reihbar. Ein modulares Dach umfasst also eine Vielzahl aneinandergereihter Dachmodule.

Das Dachmodul weist vorzugsweise eine Länge in Richtung der Längsseite zwischen 6 und 11 Meter auf. Weiterhin weist das Dachmodul vorzugsweise eine Breite in Richtung der Querseite zwischen 1,80 und 2,30 Meter auf. Ferner weist das Dachmodul vorzugsweise eine Höhe zwischen 0,60 und 1,30 Meter auf.

Gemäß einer vorteilhaften Weiterbildung der Erfindung weist die Wasserführung ein Blech auf oder ist aus einem Blech ausgebildet.

Als Blech wird ein Element verstanden, dessen Breite und Länge sehr viel größer als dessen Dicke ist. Das Blech ist vorzugsweise aus Metall ausgebildet. Insbesondere ist das Blech aus Aluminium ausgebildet.

Unabhängig davon verläuft die Wasserführung, insbesondere entlang der Längsseite des Dachmoduls, bei einem auf dem Dach angeordneten Dachmodul senkrecht zum First. Entsprechend verläuft die Wasserführung auch senkrecht zu einer Regenrinne. Im Einzelnen verläuft die Wasserführung, insbesondere durchgehend, vom First in Richtung der Traufe des Dachs. Die Wasserführung erstreckt sich beispielsweise von der Fürstpfette bis über die Fußpfette des modularen Gebäudes hinaus.

Vorzugsweise steht die Wasserführung auf der jeweiligen Seite, insbesondere Längsseite, über das restliche Dachmodul über. Insbesondere steht die Wasserführung auf der jeweiligen Seite, insbesondere Längsseite, über die äußere Dachschicht über.

Unabhängig davon verläuft die Wasserführung entlang der jeweiligen Seite, insbesondere Längsseite, parallel zu der jeweiligen Seite, insbesondere Längsseite.

Die Wasserführung kann sich durchgängig, zumindest im Wesentlichen entlang der gesamten Seite, insbesondere Längsseite, erstrecken. Die Wasserführung kann hierbei einstückig ausgebildet sein. Alternativ hierzu kann die Wasserführung mehrstückig, insbesondere zweistückig, ausgebildet sein. Dabei überlagern sich die einzelnen Stücke vorzugsweise in Längsrichtung.

Besonders bevorzugt sind die einzelnen Stücke in einem Winkel zueinander ausgerichtet. Hierdurch kann, wenn die Dachschräge an einem unteren Bereich des Dachs von der restlichen Dachschräge abweicht, auf ein Verbiegen der Wasserführung verzichtet werden.

Gemäß einer vorteilhaften Weiterbildung der Erfindung ist die Wasserführung zwischen der äußeren Dachschicht, insbesondere den Dachziegeln, und einer Dachlattung des Dachmoduls angeordnet.

Die Wasserführung befindet sich hierbei vorzugsweise unmittelbar unterhalb der äußeren Dachschicht, das heißt insbesondere unter den Dachziegeln. Beispielsweise ist die Wasserführung an der Dachlattung befestigt, insbesondere verschraubt. Bei der Dachlattung handelt es sich um diejenigen Latten, welche die Dachziegel tragen.

Die Dachlattung wiederum ist vorzugsweise an der Konterlattung befestigt, insbesondere vernagelt. Die Dachlattung verläuft unabhängig davon senkrecht zu der Wasserführung.

Bei einer vorteilhaften Weiterbildung der Erfindung ist die Wasserführung in Längsrichtung des Dachmoduls gesehen, zumindest im Wesentlichen z- oder u-förmig ausgebildet.

Das die Wasserführung ausbildende Blech ist also nicht vollständig flach, sondern gebogen unter den Dachziegeln angeordnet. Das Blech bildet hierdurch einen Kanal zum kontrollierten und vollständigem Abführen von Wasser aus. Allgemeiner bildet die Form der Wasserführung, insbesondere die Z- bzw. U-Form, einen Abführkanal für Wasser aus.

Gemäß einer vorteilhaften Weiterbildung der Erfindung ist an beiden Längsseiten des Dachmoduls jeweils eine Wasserführung ausgebildet.

Das Dachmodul weist also vorzugsweise an sich gegenüberliegenden Längsseiten jeweils eine Wasserführung auf. Dabei bilden aneinandergrenzende Wasserführungen aneinandergrenzender Dachmodule auf dem Dach eine gemeinsame zusammengesetzte Wasserführung aus.

Bei einer vorteilhaften Weiterbildung der Erfindung bilden die Dachschichten, insbesondere längsseitig, aneinanderreihbarer bzw. aneinandergereihter Dachmodule gemeinsam mit deren Wasserführungen eine kontinuierliche erste Wassersperre aus.

Als Wassersperre wird ein Aufbau verstanden, durch den Wasser daran gehindert wird, weiter in das Dach einzudringen. Insbesondere wird das Wasser hierbei mittels der Wassersperre abgeleitet. Zwischen aneinandergereihten Dachmodulen bilden also die Wasserführungen eine Wasserbarriere, sodass auch an den Übergängen bzw. Grenzen zwischen zwei aneinandergereihten Dachmodulen ein ausreichender Schutz von eintretendem Wasser besteht.

Dadurch wird eine kontinuierliche erste Wassersperre ausgebildet, die sich aus aneinandergereihten Dachmodulen und zwischen diesen angeordneten Wasserführungen zusammensetzt.

Beispielsweise weist das Dachmodul an der einen Längsseite eine z-förmig ausgebildete Wasserführung und an der anderen Längsseite eine u-förmig ausgebildete Wasserführung auf. Somit sind allgemeiner formuliert die beiden Wasserführungen unterschiedlich ausgebildet. Insbesondere sind die beiden Wasserführungen derart ausgebildet, dass diese komplementär zueinander und ineinander eingreifbar ausgebildet sind.

So kann beispielsweise eine z-förmige Wasserführung in eine u-förmige Wasserführung eingreifen. Als ein Eingreifen wird hiermit ein bereichsweises Umgreifen bzw. Umfassen der beiden Wasserführungen in Längsrichtung verstanden. So kann ein wasserundurchlässiger Übergang zwischen den beiden Wasserführungen ausgebildet werden.

Lediglich beispielsweise ist eine z-förmige Wasserführung eines ersten Dachmoduls mit einer u-förmigen Wasserführung eines zweiten Dachmoduls in Eingriff bringbar. Die z-förmige Wasserführung des zweiten Dachmoduls ist dann wiederum mit einer u-förmigen Wasserführung eines dritten Dachmoduls in Eingriff bringbar.

Bei einer vorteilhaften Weiterbildung der Erfindung ist also die Wasserführung des Dachmoduls mit der Wasserführung eines an der Längsseite angrenzend anordenbaren bzw. angrenzenden Dachmoduls in Eingriff bringbar. So sind die Dachmodule nebeneinander zu einer kontinuierlichen Wassersperre aneinander reihbar.

Bei einem Satteldach werden entsprechend auf beiden Dachhälften die Dachmodule aneinandergereiht. Beispielsweise kann an der Querseite des Dachmoduls eine Regenrinne anordenbar oder angeordnet sein. Die Regenrinne verläuft hiermit somit senkrecht zur Wasserführung des Dachmoduls. Die Wasserführung des Dachmoduls ist hierbei insbesondere dazu ausgebildet, Wasser in die Regenrinne zu führen.

Gemäß einer vorteilhaften Weiterbildung der Erfindung sind die Dachziegel zerstörungsfrei schneidbar ausgebildet. Insbesondere sind die Dachziegel aus Beton ausgebildet.

Die Dachziegelreihung, die an eine Längsseite des Dachmoduls angrenzt, muss vorzugsweise eine andere Form aufweisen als die sich vollständig überlagernden Dachziegel innerhalb des Dachmoduls. Beispielsweise wird daher ein äußerer Teil der das Dachmodul an der Längsseite abschließenden Dachziegelreihung abgeschnitten. Insbesondere werden die äußeren Dachziegel derart geschnitten, dass die Dachmodule aneinandergereiht werden können. Hierzu wird beispielsweise ein Bogenabschnitt der jeweiligen Dachziegel abgeschnitten.

Alternativ zu einem schneidbaren Dachziegel wäre es auch denkbar, einen anders geformten Dachziegel an der Stelle der angrenzenden Ziegelreihung zu verwenden. Dann ist der Dachziegel nicht geschnitten, sondern weist eine abweichende Form auf.

Ganz allgemein ausgedrückt weichen also zumindest an einer der Längsseiten die an den Längsseiten äußersten Dachziegel in ihrer Form von Dachziegeln innerhalb des Dachmoduls ab.

Der Dachkörper ist vorzugsweise aus mehreren im Schichtaufbau, insbesondere übereinander, angeordnete Funktionsschichten ausgebildet. Bei einer vorteilhaften Weiterbildung der Erfindung ist zumindest eine der Funktionsschichten als Dachbahn ausgebildet.

Dabei bildet die Dachbahn vorzugsweise eine zweite, insbesondere kontinuierliche, Wassersperre aus.

Das Dachmodul weist also zwei, insbesondere kontinuierlich ausgeführte, Wassersperren auf. Eine erste Wassersperre wird aus den Dachziegeln gemeinsam mit den Wasserführungen ausgebildet und eine zweite, insbesondere kontinuierliche Wassersperre wird aus den Dachbahnen ausgebildet. Allgemeiner formuliert ist unterhalb der als erste Wassersperre ausgebildeten Dachziegel und Wasserführungen eine zweite Wassersperre ausgebildet.

Die Dachbahn steht vorzugsweise an zumindest einer der Längsseiten des Dachmoduls über das restliche Dachmodul über. Hierdurch kann die eine Dachbahn eines Dachmoduls auf die andere Dachbahn eines angrenzenden Dachmoduls geklappt werden. Anders ausgedrückt überlagern sich die eine Dachbahn eines Dachmoduls und die andere Dachbahn eines angrenzenden Dachmoduls. Beispielsweise ist die eine Dachbahn auf die andere Dachbahn des angrenzenden Dachmoduls klebbar.

Gemäß einer vorteilhaften Weiterbildung umfassen die Schichten des Dachmoduls mehrere, vorzugsweise alle, der folgenden Funktionsschichten: Dachschicht bzw. Dachziegel, Dachlattung, Konterlattung, Dachbahn, Aufdachdämmung, Sparren, Zwischensparrendämmung, Dampfbremse und Basisplatte bzw. OSB-Platte.

Als Dachschicht wird die äußerste Schicht des Dachs bezeichnet. Die Dachschicht schützt das Dach vor Witterungseinflüssen wie Regen, Schnee und Wind. Die Dachschicht ist insbesondere aus den Dachziegeln ausgebildet, die eine kontinuierliche Wassersperre ausbilden.

Die Dachlattung ist aus einer Vielzahl von Dachlatten ausgebildet. Die Dachlatten laufen parallel zum First und senkrecht zur Wasserführung. Die Dachlatten sind vorzugsweise an der Konterlattung befestigt. Alternativ hierzu sind die Dachlatten direkt am Sparren befestigt. Die Dachlattung dient insbesondere als Träger für die Dachschicht.

Die, insbesondere optionale, Konterlattung weist eine Vielzahl von Konterlatten auf. Die Konterlatten sind parallel zu den Wasserführungen und senkrecht zu dem Dachfirst ausgerichtet. Durch die Konterlattung wird eine Belüftungsebene zwischen der Dachbahn und der Dachschicht geschaffen.

Die Dachbahn dient als zweite Wassersperre. Die Dachbahn ist insbesondere als wasserdichte Folie oder Membran ausgebildet und ist unterhalb der Dachschicht verlegt. Zwischen der Dachbahn und der Dachschicht sind insbesondere die Konterlattung und die Dachlattung angeordnet.

Die Sparren sind tragende Balken, insbesondere Holzbalken, die vom Dachfirst bis zur Traufe verlaufen. Die Sparren bilden das Grundgerüst des Dachmoduls und im verbauten Zustand das Grundgerüst des Dachs und tragen die Last der Dachdeckung sowie der darauf wirkenden Kräfte wie Schnee oder Wind.

Bei der Zwischensparrendämmung handelt es sich um eine Wärmedämmung, die zwischen den einzelnen Sparren angeordnet ist. Insbesondere kann es sich bei der Zwischensparrendämmung um Mineralwolle, Glaswolle oder andere Dämmstoffe handeln, die für eine gute Wärmedämmung und zur Verbesserung der Energieeffizienz des modularen Gebäudes eingebracht werden.

Bei der Dampfbremse handelt es sich insbesondere um eine Folie, die insbesondere unterhalb der Zwischensparrendämmung angebracht wird. Mittels der Dampfbremse wird verhindert, dass warme, feuchte Innenluft in die Dämmschicht eindringt und dort kondensiert.

Bei der USB-Platte handelt es sich um eine Mehrschichtplatte aus verleimten Holzspänen, die als Unterlage für das Dachmodul angeordnet wird. Alternativ wären auch andere Basisplatten als Unterlage denkbar.

Das Dachmodul umfasst somit als vorgefertigtes Dachmodul sämtliche Funktionsschichten eines modernen Dachs. Somit wird ein vollständiger Abschnitt eines Dachs mit sämtlichen Dachschichten vorgefertigt bereitgestellt.

Ferner wird die Aufgabe mittels eines modularen Dachs, insbesondere Schrägdachs eines modularen Gebäudes, gelöst.

Das Dach ist hierbei aus einer Vielzahl, insbesondere mindestens zwei, vorzugsweise mindestens drei, der vorgenannten Dachmodule ausgebildet, die angrenzend aneinandergereiht sind.

Da das modulare Dach aus den vorab beschriebenen Dachmodulen besteht, sind hier sämtliche Einzelheiten, Aspekte und Vorteile auf das modulare Dach übertragbar.

In diesem Sinne betrifft die Erfindung auch ein insbesondere modulares Gebäude, vorzugsweise Ziegelgebäude, mit einem vorgenannten modularen Dach.

Auch wenn die Erfindung primär in Zusammenhang mit einem modularen Gebäude beschrieben wird, ist es selbstverständlich auch denkbar, ein modulares Dach bzw. modulares Dachmodul bei einem normalen Gebäude zu verwenden. Insofern ist die Erfindung nicht auf modulare Gebäude beschränkt.

### Kurze Beschreibung der Zeichnungen

Die oben beschriebenen, unterschiedlichen und beispielhaften Merkmale können erfindungsgemäß miteinander kombiniert werden, soweit dies technisch sinnvoll und geeignet ist. Weitere Merkmale, Vorteile und Ausführungsformen der Erfindung ergeben sich aus der nachfolgenden Beschreibung von Ausführungsbeispielen und anhand der Figuren.

Die zur Erläuterung der Ausführungsbeispiele verwendeten Figuren zeigen:
- Fig. 1: eine schematische Darstellung eines modularen Gebäudes;
- Fig. 2: eine Draufsicht eines modularen Dachs in Sattelbauweise;
- Fig. 3: eine schematische Darstellung eines Schnitts 3 aus Fig. 2;
- Fig. 4: eine schematische Darstellung eines Schnitts 4 aus Fig. 2; und
- Fig. 5: eine detailliertere Ansicht des in Fig. 4 gezeigten Übergangsbereichs.

### Wege zur Ausführung der Erfindung

Fig. 1 zeigt ein modulares Gebäude 200. Das modulare Gebäude 200 weist ein modulares Dach 210, insbesondere Schrägdach 210a, auf.

In Fig. 2 ist eine Draufsicht auf das modulare Dach 210 gezeigt. Das modulare Dach 210 ist als Schrägdach 210a und insbesondere als Satteldach mit einem zentralen First 220 ausgebildet, der den höchsten Punkt des modularen Dachs 210 bildet.

Das modulare Dach 210 ist aus sechs Dachmodulen 100 aufgebaut, die nebeneinandergereiht angeordnet sind. Dabei bilden drei Dachmodule 100 die eine Dachhälfte und drei Dachmodule 100 die andere Dachhälfte aus. Selbstverständlich wäre eine andere Anzahl von Dachmodulen 100 denkbar.

Das modulare Dach 210 ist also aus einer Vielzahl von aneinander angrenzenden Dachmodulen 100 ausgebildet ist. Das modulare Dach 210 ist somit keine einheitlich zusammenhängende Fläche, sondern aus einer Vielzahl von nebeneinander angeordneten Dachmodulen 100 ausgebildet.

Die Dachmodule 100 sind zumindest im Wesentlichen quadratisch ausgebildet und weisen jeweils zwei Längsseiten L und zwei Querseiten Q auf. Die Seiten sind bei dem rechts oben angeordneten Dachmodul 100 verdeutlicht. Bei der Längsseite L muss es sich nicht zwangsläufig um die längere Seite der beiden Seiten Q und L handeln. Entscheidend ist vielmehr, dass sich die Längsseite L von dem First 220 in Richtung Traufe erstreckt.

Zwischen den Dachmodulen 100 ist ein Übergang B ausgebildet, an dem zwei Dachmodule 100 mit ihrer Längsseite L aneinander angrenzen.

In der Fig. 2 sind zwei Schnitte angedeutet. Dabei ist der Schnitt 3 ein Querschnitt eines unteren Bereichs in Querrichtung eines Dachmoduls 100 gesehen. Der Schnitt 4 ist ein Querschnitt eines mittleren Bereichs, der den Übergang B zwischen zwei Dachmodulen 100 in Längsrichtung gesehen zeigt. Der Schnitt 3 ist Fig. 3 dargestellt und der Schnitt 4 ist in Fig. 4 dargestellt.

In Fig. 3 ist entsprechend eine detailliertere Ansicht eines unteren Bereichs eines Dachmoduls 100 des Schrägdachs 210a im Querschnitt gezeigt.

An einem äußeren, unteren Bereich weist das Schrägdach 210a eine Dachrinne 140 auf. Die Dachrinne 140 ist an der Traufe bzw. der Tropfkante des Schrägdachs 100 angeordnet. Vorzugsweise ist die Dachrinne aus Blech, insbesondere einem 1mm Blech ausgebildet.

Das Schrägdach 210a selbst ist aus einer Vielzahl von übereinander angeordneten Funktionsschichten ausgebildet, die sowohl in Fig. 3 als auch in Fig. 4 dargestellt sind.

Ganz oben ist eine äußere, aus Dachziegeln 112a gebildete Dachschicht 112 angeordnet. Die Dachschicht 112 liegt auf einer Dachlattung 114 auf, die wiederum auf einer Konterlattung 115 aufliegt. Die Dachlattung 114 weist beispielsweise Dachlatten mit einem Querschnitt von 3cm X 5cm auf. Die Konterlattung 115 weist Konterlatten mit allgemein einem höheren Querschnitt auf, beispielsweise mit einem Querschnitt von 4cm X 6cm auf. Unterhalb der Konterlattung 115 ist eine Dachbahn 116 ausgebildet. Unterhalb der Dachbahn 116 folgt eine Aufdachdämmung 117. Die Aufdcahdämmung 117 weist beispielsweise eine Schichtdicke von 8 cm auf.

Wiederum unterhalb der Aufdachdämmung 117 sind Sparren 118 angeordnet. Die Sparren 118 weisen allgemein einen höheren Querschnitt als die Konterlatten und die Dachlatten auf. Beispielsweise weisen die Sparren 118 einem Querschnitt von 6cm X 26cm auf.

Zwischen den Sparren 118 ist eine Zwischensparrendämmung 119 angeordnet. Unterhalb der Sparren 118 und der Zwischensparrendämmung 119 ist eine Dampfbremse 120 angeordnet. Abschließend ist unterhalb der Dampfbremse 120 eine USB-Platte 121 als Basis ausgebildet.

An einem unteren Bereich liegt das Dachmodul 100, wie in Fig. 3 gezeigt, auf einer Fußpfette 130 auf. Auch wenn dies nicht in Fig. 3 zu erkennen ist, liegt ein oberer Bereich des Dachmoduls 100 auf einer Firstpfette auf. Das Dachmodul 100 erstreckt sich also von der Fürstfette über die Fußpfette und bildet im Abschluss die Traufe.

Die Dampfbremse 120 kann unterhalb der USB-Platte 121 über die Fußpfette verlaufend verlegt ausgebildet sein. So wird eine effektive Dampfsperre ausgebildet.

In Fig. 4 ist im Schnitt der Übergang B zwischen zwei Dachmodulen 100 zu erkennen. Die Dachmodule 100 weisen jeweils die bereits beschriebenen Funktionsschichten auf.

Zwischen den beiden Dachmodulen 100 ist als Übergang B ein Bereich ausgebildet, an dem die beiden aneinander angrenzenden Dachmodule 100 in Längsrichtung L aneinander anliegend angeordnet sind. Um die Dichtheit des aus Dachmodulen 100 gebildeten modularen Dachs 210 zu gewährleisten, weist der Übergang B eine besondere Ausbildung auf.

Insbesondere ist zwischen den an der Längsseite L angrenzenden Dachziegeln 112a eine Wasserführung 113 angeordnet. Die Wasserführung 113 ist insbesondere unterhalb der Dachziegel 112a angeordnet. Dies ist insbesondere in der vergrößerten Detailansicht in Fig. 5 zu erkennen.

Die Wasserführungen 113 können beispielsweise auf der Dachlattung 114 befestigt sein. Beispielsweise sind die Wasserführungen 113 mit der Dachlattung 114 verschraubt. Die Wasserführung 113 erstreckt sich insbesondere entlang der gesamten Längsseite L des jeweiligen Dachmoduls 100.

Beispielsweise kann die Wasserführung 113 als Blech ausgebildet sein. Ganz allgemein kann das Blech eine Dicke von 0,5 mm - 2 mm, vorzugsweise von etwa 1mm aufweisen. Wie in Fig. 5 zu erkennen, ist die Wasserführung 113 des linken Dachmoduls 100 anders als die Wasserführung 113 des rechten Dachmoduls 100 ausgebildet.

Die Wasserführung 113 des linken Dachmoduls 100 weist zumindest im Wesentlichen eine Z-Form auf. Hingegen weist die Wasserführung 113 des rechten Dachmoduls 100 zumindest im Wesentlichen eine U-Form auf. Durch diese unterschiedlichen Formen sind die beiden Wasserführungen 113, wie in Fig. 5 gezeigt, an einem Eingriffsbereich 113a miteinander in Eingriff bringbar. Im Einzelnen umgreift bzw. überlappt die linke Wasserführung 113 die rechte Wasserführung 113.

So wird Wasser zuverlässig über die beiden Wasserführungen 113 insbesondere in Richtung der Regenrinne 140 abgeleitet.

Da die Dachmodule 100 bereits gedeckt, also mit Dachziegeln 112a versehen ausgebildet sind, ist es nicht möglich, in Längsrichtung L aneinander angrenzende Dachziegel 112a derart überlappend anzuordnen, dass eine zuverlässige Wassersperre ausgebildet wird. Mit anderen Worten könnte dann Wasser durch einen Zwischenraum entlang der Längsseite L der Dachmodule 100 in das Dach eintreten.

Daher wird unterhalb der Dachschicht 112, also der Dachziegel 112a mittels der Wasserführungen 113, eine Wasserableitung angeordnet. Die Wasserführung 113 sorgt dabei dafür, dass zwischen den beiden Dachziegeln 112a durchtretendes Wasser in Richtung der Regenrinne 200 abgeleitet wird. Somit bilden die Dachziegel 112a gemeinsam mit den entlang der Längsseite L unterhalb der Dachmodule 100 angeordneten Wasserführungen 113 eine kontinuierliche erste Wassersperre aus. Hierdurch kann effektiv verhindert werden, dass Wasser in die nächste Schicht in das Dach eintreten kann.

Als zweite, insbesondere kontinuierliche, Wassersperre dient die in Fig. 4 gezeigte Dachbahn 116. Dabei steht die Dachbahn 116 eines der Dachmodule 100 über das eine Dachmodul 100 über und kann auf die Dachbahn 116 eines angrenzenden Dachmoduls gelegt und dort fixiert werden. Dies ist an dem verdickten Bereich der Dachbahn 116 im Übergangsbereich B in Fig. 113 unter einem oberen mit der Bezugsziffer 122 gekennzeichneten Längsriegel 122 erkennbar. Die Längsriegel 122 dienen ganz allgemein zur Begrenzung und Stabilisierung des Dachmoduls.

Es ist festzuhalten, dass die unter Bezug auf einzelne Ausführungsformen bzw. - varianten beschriebenen Merkmale der Erfindung, wie beispielsweise Art und Ausgestaltung der einzelnen Komponenten sowie deren genaue Dimensionierung und räumliche Anordnung auch bei anderen Ausführungsformen vorhanden sein können, außer wenn es anders angegeben ist oder sich aus technischen Gründen von selbst verbietet. Von derartigen, in Kombination beschriebenen Merkmalen einzelner Ausführungsformen müssen außerdem nicht notwendigerweise alle Merkmale in einer betreffenden Ausführungsform realisiert sein.

### Bezugszeichen

- 100: Dachmodul
- 112: Dachschicht
- 112a: Dachziegel
- 113: Wasserführung
- 113a: Eingriffsbereich
- 114: Dachlattung
- 115: Konterlattung
- 116: Dachbahn
- 117: Aufdachdämmung
- 118: Sparren
- 119: Zwischensparrendämmung
- 120: Dampfbremse
- 121: OSB-Platte
- 130: Fußpfette
- 140: Regenrinne

- 200: modulares Gebäude
- 210: modulares Dach
- 210a: Schrägdach
- 220: First

- B: Übergang
- L: Längsseite
- Q: Querseite

## Patentansprüche

1. Dachmodul (100) für ein Schrägdach (210a), insbesondere Pultdach oder Satteldach, eines Gebäudes, insbesondere modularen Gebäudes (200), vorzugsweise Ziegelgebäudes (200a),
wobei das Dachmodul (100) einen zumindest im Wesentlichen plattenförmigen und quadratischen als Abschnitt eines Dachs vorgefertigten Dachkörper (110) mit zwei Längsseiten (L) und zwei Querseiten (Q) aufweist, wobei der Dachkörper (110) mehrere im Schichtaufbau, insbesondere übereinander, angeordnete Funktionsschichten (112, 113, 114, 115, 116, 117, 118, 119, 190, 121) aufweist,
wobei der vorgefertigte Dachkörper (110) eine äußere Dachschicht (112) aus Dachziegeln (112a) aufweist, wobei zumindest an einer der Seiten, insbesondere an einer Längsseite (L), unter den Dachziegeln (112a) eine Wasserführung (113) angeordnet ist,
wobei der vorgefertigte Dachkörper (110) gemeinsam mit der äußeren Dachschicht (112) anhebbar und als modulares Dach (210), insbesondere Schrägdach (210a), auf ein Gebäude, insbesondere modulares Gebäude (200), setzbar ist.

2. Dachmodul (100) nach Anspruch 1, **dadurch gekennzeichnet, dass** die Wasserführung (113) ein Blech aufweist oder aus einem Blech ausgebildet ist.

3. Dachmodul (100) nach Anspruch 1 oder 2, **dadurch gekennzeichnet, dass** die Wasserführung (113) auf der jeweiligen Seite, insbesondere Längsseite (L), über die äußere Dachschicht (112) übersteht.

4. Dachmodul (100) nach einem der Ansprüche 1 bis 3, **dadurch gekennzeichnet, dass** die Wasserführung (113) zwischen der äußeren Dachschicht (112), insbesondere den Dachziegeln (112a), und einer Dachlattung (114) des Dachmoduls (100) angeordnet ist.

5. Dachmodul (100) nach Anspruch 4, **dadurch gekennzeichnet, dass** die Wasserführung (113) an der Dachlattung (114) befestigt, insbesondere verschraubt, ist.

6. Dachmodul (100) nach einem der vorherigen Ansprüche, **dadurch gekennzeichnet, dass** die Wasserführung (113) zumindest zweistückig ausgebildet ist, wobei sich die Stücke vorzugsweise in Längsrichtung überlagern, und vorzugsweise in einem Winkel zueinander ausgerichtet sind.

7. Dachmodul (100) nach einem der vorherigen Ansprüche, **dadurch gekennzeichnet, dass** die Wasserführung (113) in Längsrichtung gesehen zumindest im Wesentlichen z-förmig oder u-förmig ausgebildet ist.

8. Dachmodul (100) nach einem der vorherigen Ansprüche, **dadurch gekennzeichnet, dass** an beiden Längsseiten (L) jeweils eine Wasserführung (113) ausgebildet ist.

9. Dachmodul (100) nach einem der vorherigen Ansprüche, **dadurch gekennzeichnet, dass** die Dachschichten (112), insbesondere längsseitig, aneinanderreihbarer Dachmodule (100) gemeinsam mit deren Wasserführung (113) eine kontinuierliche erste Wassersperre ausbilden.

10. Dachmodul (100) nach Anspruch 8 oder 9, **dadurch gekennzeichnet, dass** die beiden Wasserführungen (113) unterschiedlich, insbesondere komplementär zueinander und ineinander eingreifbar, ausgebildet sind.

11. Dachmodul (100) nach einem der vorherigen Ansprüche, **dadurch gekennzeichnet, dass** die Wasserführung (113) des Dachmoduls (100) mit der Wasserführung (113) eines an der Längsseite (L) angrenzend anordenbaren Dachmoduls (100) in Eingriff bringbar ist.

12. Dachmodul (100) nach einem der vorherigen Ansprüche, **dadurch gekennzeichnet, dass** die Dachziegel (112a) schneidbar, insbesondere aus Beton, ausgebildet sind.

13. Dachmodul (100) nach einem der vorherigen Ansprüche, **dadurch gekennzeichnet, dass** die Funktionsschichten (112, 113, 114, 115, 116, 117, 118, 119, 190, 121) eine Dachbahn (116) umfassen, wobei die Dachbahn (116) vorzugsweise eine zweite, insbesondere kontinuierliche, Wassersperre ausbildet.

14. Dachmodul (100) nach einem der vorherigen Ansprüche, **dadurch gekennzeichnet, dass** die Funktionsschichten (112, 113, 114, 115, 116, 117, 118, 119, 190, 121) mehrere, vorzugsweise alle, der folgenden Schichten umfassen: Dachschicht (112), Dachlattung (114), Konterlattung (115), Dachbahn (116), Aufdachdämmung (117), Sparren (118), Zwischensparrendämmung (119), Dampfbremse (120), OSB-Platte (121).

15. Modulares Dach (210), insbesondere Schrägdach (210a), eines Gebäudes, **dadurch gekennzeichnet, dass** das modulare Dach (210) aus einer Vielzahl, insbesondere mindestens 4, von angrenzenden Dachmodulen (100) nach einem der Ansprüche 1 bis 14 ausgebildet ist.
